# EUROPÄISCHE PATENTSCHRIFT

(11) **EP 4 566 129 B1**
(45) Veröffentlichungstag und Bekanntmachung des Hinweises auf die Patenterteilung: **27.05.2026**
(21) Anmeldenummer: 24701304.8
(22) Anmeldetag: 09.01.2024
(51) Int. Cl.: H01R 13/11, H01R 13/20, H01R 13/514, H01R 13/53

(54) **HOCHSTROMSTECKVERBINDERSYSTEM SOWIE VERFAHREN ZUM EINSTELLEN SEINER GESAMTTRENNKRAFT**
HIGH-CURRENT PLUG-IN CONNECTOR SYSTEM AND METHOD FOR SETTING ITS TOTAL DISCONNECTION FORCE
SYSTÈME DE CONNECTEURS ENFICHABLES À COURANT ÉLEVÉ ET PROCÉDÉ DE RÉGLAGE DE SA FORCE DE DÉCONNEXION TOTALE

(30) Priorität: 23.01.2023 DE 102023101556
(43) Veröffentlichungstag der Anmeldung: 11.06.2025
(62) Teilanmeldung aus: 25181796.1
(73) Patentinhaber: HARTING Electric Stiftung & Co. KG, 32339 Espelkamp (DE)
(72) Erfinder: RIEPE, Dieter, 32339 Espelkamp (DE); BENEKE, Jan Andree, 32339 Espelkamp (DE)
(74) Vertreter: Eisenführ Speiser
(86) Internationale Anmeldenummer: PCT/DE2024/100014
(87) Internationale Veröffentlichungsnummer: WO 2024/156304

(56) Entgegenhaltungen:
- CN-A- 102 306 879
- DE-A1- 1 465 689
- DE-U1- 9 400 329
- US-A1- 2021 194 167

## Beschreibung

Die Erfindung geht aus von einem Hochstromsteckverbindersystem einen Steckverbinder und einen Gegensteckverbinder, welche sowohl miteinander steckbar als auch unter einer Gesamttrennkraft voneinander trennbar sind, wobei der Steckverbinder mehrere zueinander gleichartige Hochstromsteckkontakte aufweist, und wobei der Gegensteckverbinder mehrere mit den Hochstromsteckkontakten steckbare Hochstromgegensteckkontakte aufweist, wobei im gesteckten Zustand jeder der Hochstromsteckkontakte mit jeweils einem der Hochstromgegensteckkontakte zur Übertragung elektrischer Energie mechanisch und elektrisch leitend zu jeweils einem Hochstromsteckkontaktpaar verbunden ist.

Unter dem Begriff "Gesamttrennkraft" ist dabei und im Folgenden die Kraft zu verstehen, welche nötig ist, um einen Steckverbinder und einen damit gesteckten Gegensteckverbinder, die beide Bestandteil des Hochstromsteckverbindersystems sind, voneinander zu trennen.

Derartige Hochstromsteckverbindersysteme können beispielsweise eingesetzt werden, um elektrische Energie zu übertragen. Insbesondere ist dabei über das Hochstromsteckverbindersystem, und somit sowohl über den Steckverbinder als auch über den Gegensteckverbinder, ein elektrischer Gesamtstrom mit hohen Gesamtstromstärken von mindestens bis zu 16 A ("Ampere"), z. B. mindestens bis zu 20 A bevorzugt mindestens bis zu 35 A, besonders bevorzugt mindestens bis zu 70 A, insbesondere mindestens bis zu 125 A, beispielsweise mindestens bis zu 300 A und insbesondere sogar mindestens 900 A übertragbar.

### Stand der Technik

Im Stand der Technik sind Steckverbindersysteme, bestehend aus einem Steckverbinder und einem Gegensteckverbinder, bekannt. Der Steckverbinder ist mit den Gegensteckverbindern steckbar und unter einer Gesamttrennkraft wieder vom Gegensteckverbinder trennbar. Die Gesamttrennkraft ergibt sich im Stand der Technik in der Regel eher zufällig aus Reibungskräften wie z. B. der Summe der insbesondere reibungsbedingten Steck- und Ziehkräfte der elektrischen Nutzkontakte, der Reibung einer Abdichtung der Steckverbindergehäuse, etc.

Im praktischen Einsatz haben sich Anforderungen ergeben, die verlangen, dass bestimmte Steckverbindersysteme je nach ihrer Funktion eine definierte Gesamttrennkraft besitzen sollen. Insbesondere sollen Hochstromsteckverbindersysteme, die zur Übertragung besonders hoher Stromstärken vorgesehen sind, aus Sicherheitsgründen eine Gesamtrennkraft besitzen, die ebenfalls besonders hoch ist.

Nachteilig im Stand der Technik ist es, dass die Stärke der Gesamttrennkraft bei bestehenden Hochstromsteckverbindersystemen nicht ohne Weiteres eingestellt werden kann.

Das Deutsche Patent- und Markenamt hat in der Prioritätsanmeldung zur vorliegenden Anmeldung den folgenden Stand der Technik recherchiert: DE 10 2019 111 847 A1, DE 10 2019 121 975 A1, DE 11 2018 006 768 T5, DE 14 65 689 A und US 2021/0194167 A1.

Als weitere Dokumente aus dem Stand der Technik sind zu nennen: CN 102 306 879 A1, DE 94 00 329 U1, CN 102 306 879 B, DE 44 00 478 C1, DE 28 55 867 A1, US 2022/260008 A1, CN 201 629 434 U, CN 102 437 453 A, DE 10 2019 111 847 A1, WO 2019/135374 A1, DE 10 2019 121 975 A1, DE 36 02 296 A1, EP 3 211 727 A1.

### Aufgabenstellung

Die Aufgabe der Erfindung besteht darin, ein Hochstromsteckverbindersystem anzugeben, durch das eine - insbesondere individuelle - Einstellung der Gesamttrennkraft des Hochstromsteckverbindersystems an einen vorgegebenen Wert mit möglichst einfachen Mitteln möglich ist. Bevorzugt soll eine möglichst unaufwändige Nachrüstung bestehender Hochstromsteckverbindersysteme ermöglicht werden. Besonders bevorzugt sollen dazu gegenüber bereits bestehenden Hochstromsteckverbindersystemen nur möglichst wenig neue Bauteile ergänzt oder geändert werden. Insbesondere soll die sogenannte "Modularität" des Hochstromsteckverbindersystems möglichst weitgehend erhalten bleiben, d. h. seine Komponenten sollen zu einem größtmöglichen Anteil bereits im Markt existieren und mit möglichst vielen weiteren marktüblichen Komponenten verwendbar, also zumindest steckbar und bevorzugt auch gemeinsam zu einem Steckverbindersystem, insbesondere zu einem Hochstromsteckverbindersystem, montierbar, sein.

Die Aufgabe wird durch den Gegenstand des Anspruchs 1 gelöst.

Ein Hochstromsteckverbindersystem besitzt einen Steckverbinder und einen Gegensteckverbinder. Der Steckverbinder und der Gegensteckverbinder sind sowohl miteinander steckbar als auch unter einer Gesamttrennkraft voneinander trennbar. Der Steckverbinder weist mehrere zueinander gleichartige Hochstromsteckkontakte auf. Der Gegensteckverbinder weist mehrere Hochstromgegensteckkontakte auf, welche mit den Hochstromsteckkontakten steckbar sind. Im gesteckten Zustand ist jeder der Hochstromsteckkontakte mit jeweils einem der Hochstromgegensteckkontakte zur Übertragung elektrischer Energie mechanisch und elektrisch leitend zu jeweils einem Hochstromsteckkontaktpaar verbunden.

Zudem besitzt der Steckverbinder einen weiteren Steckkontakt und der Gegensteckverbinder besitzt einen weiteren Gegensteckkontakt. Der weitere Steckkontakt bildet mit dem weiteren Gegensteckkontakt ein weiteres Steckkontaktpaar. Der weitere Steckkontakt und der weitere Gegensteckkontakt des Steckkontaktpaares sind unter Aufbringung einer Einzelsteckkraft miteinander steckbar und sind im gesteckten Zustand unter Aufbringung einer Einzeltrennkraft wieder voneinander trennbar. Dadurch sind sie gemeinsam zur Erzeugung eines vorgegebenen Betrages der besagten

Gesamttrennkraft eingerichtet, wobei die Einzeltrennkraft jedes weiteren Steckkontaktpaares mindestens das 1,5-fache seiner besagten Einzelsteckkraft beträgt.

Dabei und im Folgenden ist dem Fachmann klar, dass sich der der Begriff "Einzeltrennkraft" jeweils auf genau ein Steckkontaktpaar bezieht.

Bevorzugt kann die Einzeltrennkraft mindestens das 1,75-fache der Einzelsteckkraft betragen.

Insbesondere kann die Einzeltrennkraft mindestens doppelt so groß sein wie die Einzelsteckkraft.

Beispielsweise kann die Einzeltrennkraft mindestens das 2,5-fache der Einzelsteckkraft betragen

In einer besonders bevorzugten Ausgestaltung kann die Einzeltrennkraft sogar mindestens das Dreifache, insbesondere sogar mindestens das Vierfache und besonders bevorzugt sogar mindestens das Fünffache der Einzelsteckkraft betragen.

Vorteilhafte Ausgestaltungen der Erfindung sind in den Unteransprüchen und der folgenden Beschreibung angegeben.

Ein Vorteil der Erfindung besteht darin, dass sich die Nachrüstung bestehender Hochstromsteckverbindersysteme dadurch besonders unaufwändig gestaltet. Schließlich müssen gegenüber bereits bestehenden Hochstromsteckverbindersystemen lediglich ein Hochstromsteckkontaktpaar gegen ein weiteres Steckkontaktpaar ausgetauscht werden.

Von besonderem Vorteil ist es, dass die sogenannte "Modularität" des Hochstromsteckverbindersystems möglichst weitgehend erhalten bleibt, d. h. alle seine Komponenten können zuvor bereits im Markt existiert haben und zudem mit weiteren marktüblichen Komponenten verwendbar sein, sind also nicht nur mit marktüblichen Steckverbindern steckbar, sondern bevorzugt auch gemeinsam mit anderen marktüblichen Komponenten zu einem anderen Steckverbindersystem/Hochstromsteckverbindersystem montierbar. Die vorgenannte Lösung unterscheidet sich in diesem Punkt also stark von anderen denkbaren, auch in dieser Hinsicht schlechteren Lösungsansätzen, bei denen z. B. ein oder mehrere Steckverbindergehäuse, ein Verriegelungssystem oder andere Komponenten modifiziert werden müssten, um die Gesamttrennkraft zu modifizieren.

Ein Vorteil der Erfindung besteht darin, dass eine individuelle Einstellung der Gesamttrennkraft eines Hochstromsteckverbindersystems an einen vorgegebenen Wert mit sehr unaufwändigen Mitteln ermöglicht ist. Schließlich braucht lediglich zumindest einer der Hochstromsteckkontakte eines marktüblichen Hochstromsteckverbindersystems durch einen weiteren Steckkontakt und einer der Hochstromgegensteckkontakte des marktüblichen Hochstromsteckverbindersystems durch einen weiteren Gegensteckkontakt ersetzt zu werden. Das Auswechseln eines Steckkontakts ist schließlich eine übliche Handlung, die auch vom Endkunden häufig vorgenommen wird und erzeugt daher nur einen äußerst geringen Aufwand.

In einer vorteilhaften Ausgestaltung können zur Erzeugung einer bestimmten Einzeltrennkraft der weitere Steckkontakt und der weitere Gegensteckkontakt bereits werkseitig entsprechend ausgeführt werden, sodass die Gesamttrennkraft mindestens der Belastbarkeit des Hochstromsteckverbindungssystems entspricht. Dies hat den Vorteil, dass die Anpassung bereits werkseitig vorgenommen werden und das Hochstromsteckverbindersystem mit dieser Anpassung voreingestellt an den Endbenutzer ausgeliefert werden kann.

In einer weiteren vorteilhaften Ausgestaltung kann das Hochstromsteckverbindersystem zusätzlich einen ganzen Satz verschiedener weiterer Steckkontakte und verschiedener weiterer Gegensteckkontakte besitzen, welche in Verbindung miteinander unterschiedliche Gesamtrennkräfte erzeugen. Aus diesem Satz kann also ein weiterer Steckkontakt und Gegensteckkontakt ausgewählt und in den Steckverbinder und den Gegensteckverbinder eingesetzt werden, um insbesondere in Kombination miteinander die gewünschte / vorgegebene Gesamttrennkraft einzustellen. Dies hat den Vorteil, dass der Endbenutzer die Gesamttrennkraft auf seine jeweilige Anwendung, z. B. den Bereich der tatsächlich übertragenen Stromstärke, individuell einstellen kann.

Ein Verfahren zum Einstellen der Gesamttrennkraft eines Hochstromsteckverbindersystems sieht also vor, dass das Einstellen der vorgegebenen Gesamttrennkraft durch die Auswahl eines geeigneten Steckkontakts und eines geeigneten weiteren Gegensteckkontakts aus dem besagten Satz verschiedener weiterer Steckkontakte und verschiedener weiterer Gegensteckkontakte erfolgt.

In einer bevorzugten Ausgestaltung können der weitere Steckkontakt und der weitere Gegensteckkontakt im gesteckten Zustand aneinander verrastet sein, um durch die bei ihrer Entrastung entstehende Einzeltrennkraft die Gesamttrennkraft oder zumindest einen Teil davon zu erzeugen. Alternativ oder ergänzend können dazu auch Reibungskräfte eine Rolle spielen.

In einer weiteren bevorzugten Ausgestaltung kann jedes Hochstromsteckkontaktpaar im gesteckten Zustand zur Übertragung von Stromstärken von mindestens 10 A ("Ampere"), bevorzugt mindestens 20 A, besonders bevorzugt mindestens 40 A, insbesondere mindestens 60 A, beispielsweise mindestens 70 A und insbesondere sogar mindestens 80 A ausgelegt sein.

De Begriff "ausgelegt" bedeutet dabei, dass das jeweilige Hochstromsteckkontaktpaar mit Stromstärken "bis zu" dem jeweils angegebenen Maximalwert dauerhaft belastet werden kann, also mit Stromstärken, die dem jeweils angegebenen Maximalwert entsprechen oder geringer sind als der jeweils angegebene Maximalwert.

Dem Fachmann ist klar, dass die hohe Strombelastbarkeit, insbesondere bei einer vorgegebenen elektrischen Spannung, vorteilhaft für die Übertragung möglichst hoher elektrischer Energien ist.

In einer weiteren bevorzugten Ausgestaltung beträgt die besagte Einzeltrennkraft zumindest 15 N ("Newton"), bevorzugt mindestens 20 N, besonders bevorzugt mindestens 25 N, insbesondere mindestens 60 N, beispielsweise mindestens 75 N, beispielsweise mindestens 85 N und bevorzugt gar 97 N und mehr, z. B. mindestens 100 N, und ggf. sogar mehr als 110 N und mehr, also z.B. 120 N und sogar mehr betragen.

Vorgegebene Trennkräfte können damit beispielsweise sein: 18 N; 22 N; 27 N; 67 N; 89 N; 111 N, 127 N.

Während ein Steckverbinderhersteller seine Angaben und Zuordnungen bezüglich der maximalen Strombelastbarkeit trifft, kann bei einer Festinstallation des Endbenutzers die Gesamttrennkraft der tatsächlich übertragenen Stromstärke des gesamten Hochstromsteckverbindersystems angepasst werden. Diese Gesamtsstromstärke ergibt sich aus der Summe der Stromstärken der einzelnen Ströme, welche über die einzelnen Hochstromsteckkontaktpaare fließen.

Beispielsweise kann für tatsächlich verwendete Gesamtstromstärken von 15 A die vorgegebene Gesamttrennkraft 18 N betragen.

Beispielsweise kann für eine tatsächlich verwendete Gesamtstromstärke von 16 A bis 20 A die vorgegebene Gesamttrennkraft 22 N betragen.

Beispielsweise kann für eine tatsächlich verwendete Gesamtstromstärke von 21 A bis 35 A die vorgegebene Gesamttrennkraft 27 N betragen.

Beispielsweise kann für eine tatsächlich verwendete Gesamtstromstärke von 36 A bis 70 A die vorgegebene Gesamttrennkraft 67 N betragen.

Beispielsweise kann für eine tatsächlich verwendete Gesamtstromstärke von 71 A bis 125 A die vorgegebene Gesamttrennkraft 89 N betragen.

Der Steckverbinder besitzt mindestens einen Kontaktträger, der aus einem elektrisch isolierenden Material gebildet ist. Der Kontaktträger kann einstückig als Bestandteil eines einteiligen Steckereinsatzes ("Monoblock") ausgeführt sein. Der Steckverbinder kann aber auch mehrere Steckverbindermodule besitzen, die in einen Steckverbindermodularrahmen eingebaut sind, um so einen modularen Steckereinsatz zu bilden. Im letzteren Falle besitzt jedes Steckverbindermodul einen Kontaktträger, so dass der Steckverbinder dann mehrere Kontaktträger besitzt.

Der Steckverbinder besitzt für jeden der besagten Hochstromsteckkontakte und zudem auch für jeden der besagten weiteren Steckkontakte jeweils eine Kontaktkammer. Die Kontaktkammern sind in dem Kontaktträger - oder auf die mehreren Kontaktträgern verteilt und in den mehreren Kontaktträgern - angeordnet.

Weiterhin besitzt der Gegensteckverbinder mindestens einen Gegenkontaktträger aus einem elektrisch isolierenden Material. Der Gegenkontaktträger kann einstückig als Bestandteil eines Gegensteckereinsatzes ("Monoblock") ausgeführt sein. Der Gegensteckverbinder kann aber auch mehrere weitere Gegensteckverbindermodule besitzen, die in einen Gegensteckverbindermodularrahmen eingebaut sind, um einen modularen Gegensteckereinsatz zu bilden. Im letzteren Falle besitzt jedes Modul einen Gegenkontaktträger, so dass der Gegensteckverbinder dann mehrere Gegenkontaktträger besitzt.

Der Gegenhochstromsteckverbinder besitzt für jeden der besagten Hochstromgegensteckkontakte und zudem auch für jeden der besagten weiteren Gegensteckkontakte jeweils eine Gegenkontaktkammer. Diese Gegenkontaktkammern sind in dem Gegenkontaktträger - oder auf die mehreren Gegenkontaktträger verteilt und in den Gegenkontaktträgern - angeordnet.

Die Kontaktkammern des Steckverbinders sind zueinander gleichförmig ausgeführt. Die Gegenkontaktkammern des Gegensteckverbinders sind zueinander gleichförmig ausgeführt.

Dies kommt der besagten Modularität im Sinne von Kompatibilität zu weiteren möglichen Produktkomponenten zugute, denn so kann der jeweilige Kontaktträger/ Gegenkontaktträger insbesondere in sämtlichen Kontaktaufnahmen wahlweise sowohl mit Hochstromkontakten/ Hochstromgegenkontakten als auch mit weiteren Steckkontakten/ Gegensteckkontakten bestückt werden.

Der mindestens eine Kontaktträger besitzt eine Kabelanschlussseite und eine der Kabelanschlussseite gegenüberliegende Steckseite. Die Kontaktkammern sind als Durchgangsöffnungen ausgeführt, welche die Kabelanschlussseite mit der Steckseite verbinden.

Der mindestens eine Gegenkontaktträger besitzt eine Gegenkabelanschlussseite und eine der Gegenkabelanschlussseite gegenüberliegende Gegensteckseite. Die Gegenkontaktkammern sind ebenfalls als Durchgangsöffnungen ausgeführt, welche die Gegenkabelanschlussseite mit der Gegensteckseite verbinden.

In diesem Zusammenhang sei an dieser Stelle erwähnt, dass die Begriffe "Steckseite" und "Kabelanschlussseite" sowie "steckseitig" und "kabelanschlussseitig" sowie "Steckrichtung" sich immer auf den dazugehörigen Steckverbinder bzw. Gegensteckverbinder beziehen. Die Steckrichtung im Sinne einer vektoriellen Richtung bezeichnet im eigentlichen Sinne die Steckachse, welche für den Steckverbinder und den Gegensteckverbinder identisch ist. Die Orientierung bezieht sich immer auf die Richtung des Steckens, d. h. auf den jeweils anderen Steckverbinder/ Gegensteckverbinder zu. Im gesteckten Zustand sind der Kontaktträger und der Gegenkontaktträger mit ihrer Steckseite und Gegensteckseite zueinander hin und mit ihren jeweiligen Kabelanschlussseiten voneinander weggerichtet.

In einer weiteren bevorzugten Ausführungsform sind die besagten Hochstromsteckkontakte sowie der weitere Steckkontakt jeweils in einer der Kontaktkammern des Steckverbinders angeordnet und darin gehalten. Die besagten Hochstromgegensteckkontakte und der weitere Gegensteckkontakt sind jeweils in einer der Gegenkontaktkammern des Gegensteckverbinders angeordnet und darin gehalten.

Dies hat den Vorteil, dass sich die weiteren Steckkontakte - obgleich sie sich von den Hochstromsteckkontakten unterscheiden - in gleichförmigen Kontaktaufnahmen aufnehmbar sind, was der besagten Modularität zugutekommt. Es kann z. B. ein herkömmlicher Kontaktträger verwendet werden. Es muss lediglich ein weiterer Steckkontakt in dessen Kontaktkammer eingefügt werden, welche ursprünglich für die Aufnahme der Hochstromsteckkontakte vorgesehen waren. Gleiches gilt selbstverständlich analog für den Gegenkontaktträger und den weiteren Gegensteckkontakt.

Sowohl die Hochstromsteckkontakte als auch die Hochstromgegensteckkontakte können aus einem oder mehreren elektrisch leitfähigen Material/ Materialien, insbesondere Metall, also ggf. aus einem oder mehreren Metallen bestehen und jeweils einen kabelanschlussseitigen Kabelanschlussbereich und einen steckseitigen Hochstromsteckbereich zum gegenseitigen steckenden mechanischen und elektrisch leitenden Verbinden besitzen.

Der weitere Steckkontakt und der weitere Gegensteckkontakt können ebenfalls einem oder mehreren elektrisch nichtleitfähigen Material(ein), beispielsweise aus Kunststoff und ggf. aus mehreren verschiedenen Kunststoff(en), bestehen.

Bevorzugt sind die weiteren Steckkontakte und weiteren Gegensteckkontakte jeweils einstückig, insbesondere einteilig ausgeführt. Es sind aber auch mehrteilige, insbesondere mehrstückige Ausführungen denkbar.

Der weitere Steckkontakt und der weitere Gegensteckkontakt besitzen jeweils einen steckseitigen Steckbereich zum gegenseitigen mechanischen steckenden Verbinden, jedoch keinen kabelanschlussseitigen Kabelanschlussbereich. Dies hat den Vorteil, dass sie weniger aufwändig herstellbar sind. Weiterhin besitzt dies den Vorteil, dass sie im Verhältnis zu ihrer Größe besonders stabil ausgeführt sind.

Der Steckbereich des weiteren Steckkontakts ist als Kontaktstift und der Steckbereich des weiteren Gegensteckkontakt ist als Kontaktbuchse ausgeführt. Die Kontaktbuchse des weiteren Gegensteckkontakts weist mehrere Schlitze auf, wodurch in dessen Steckbereich in Steckrichtung weisende Lamellen gebildet sind.

Der Kontaktstift des Steckkontakts besitzt eine umlaufende Nut.

Die umlaufende Nut des Kontaktstifts besitzt weiterhin eine steckseitige Haltefläche. Diese Haltefläche ist im Wesentlichen senkrecht, also in einer Winkelbeziehung von zwischen 80° und 120°, insbesondere in einer Winkelbeziehung von zwischen 85° und 95° oder zwischen 95° und 105° und idealerweise in einem rechten Winkel von 90° oder in einem Winkel von 100° zur Steckrichtung, in welche der Kontaktstift naturgemäß weist, ausgerichtet. Diese Werte haben sich in Experimenten als besonders geeignet erwiesen, aber selbstverständlich können unter anderen Randbedingungen auch andere Winkel sinnvoll sein.

Weiterhin können die besagten, in Steckrichtung weisenden Lamellen des Gegensteckkontaktes an ihren steckseitigen Enden radial nach Innen gerichtete Rasthaken aufweisen, welche im gesteckten Zustand in die umlaufende Nut des Steckkontaktes eingreifen.

Die Rasthaken können jeweils eine Aufgleitschräge und eine Rastfläche besitzen, wobei die Rastfläche in einer Winkelbeziehung von zwischen 30° und 90°, bevorzugt zwischen 40° und 50° oder zwischen 55° und 65°, besonders bevorzugt zwischen 42,5 ° und 47,5° oder 57,5° und 62,5°, also beispielsweise in einem Winkel von etwa 45° oder 60° zur Steckrichtung steht.

### Ausführungsbeispiel

Ein Ausführungsbeispiel der Erfindung ist in den Zeichnungen dargestellt und wird im Folgenden näher erläutert. Es zeigen:
- Fig. 1a: ein Steckverbindergehäuse;
- Fig. 1b: einen bestückten Modurahmen;
- Fig. 1c, d: einen weiteren Steckkontakt;

- Fig. 2a: ein Gegensteckverbindergehäuse;
- Fig. 2b: einen bestückten Gegenmodulrahmen;
- Fig. 2c: einen weiteren Gegensteckkontakt;

- Fig. 3a: den weiteren Steckkontakt in einer Vergrößerung;
- Fig. 3b: den weiteren Gegensteckkontakt in einer Vergrößerung;

- Fig. 4: den weiteren Steckkontakt und den weiteren Gegensteckkontakt im gesteckten Zustand in einer Schnittdarstellung;
- Fig. 5a, b: ein gestecktes Hochstromsteckverbindersystem ohne und mit Hochstromsteckkontaktpaar in einer ersten Schnittdarstellung;
- Fig. 6a, b: das gesteckte Hochstromsteckverbindersystem mit und ohne ohne Hochstromsteckkontaktpaar in einer zweiten Schnittdarstellung.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein. Richtungsangaben wie beispielsweise "links", "rechts", "oben" und "unten" sind mit Bezug auf die jeweilige Figur zu verstehen und können in den einzelnen Darstellungen gegenüber dem dargestellten Objekt variieren.

Die Fig. 1a zeigt ein Steckverbindergehäuse 10 eines Steckverbinders 1, der wiederum Bestandteil eines im Folgenden gezeigten Hochstromsteckverbindersystems ist (siehe Fig. 5a, b und Fig.6a, b). Das Steckverbindergehäuse 10, bei dem es sich um ein Tüllengehäuse handelt, ist zwar nicht zwingend für die Funktion des Hochstromsteckverbindersystems erforderlich, jedoch in der hier gezeigten Ausführung ein sinnvoller sicherheitstechnischer und schützender optionaler Bestandteil des Steckverbinders 1 und damit auch des Hochstromsteckverbindersystems. Das Steckverbindergehäuse 10 besteht aus Kunststoff, besitzt einerseits einen Kabelauslass mit einem Kabelabgang 11 und andererseits eine rechteckige Stecköffnung 18, in welche ein im Folgenden gezeigter Steckereinsatz 12 eingefügt und verrastet werden kann. Zudem besitzt das Steckverbindergehäuse 10 an seinen einander gegenüberliegenden Schmalseiten je einen Verriegelungsbügel 14 zur Verriegelung mit einem später gezeigten Gegensteckverbindergehäuse 20

Die Fig. 1b zeigt den vorgenannten Steckereinsatz 12. Dieser Steckereinsatz 12 ist als mit als Steckverbindermodulen 123 bestückter Modularrahmen 120 ausgeführt. Somit handelt es sich um einen modularen Steckereinsatz 12. In der vorliegenden Ausführung sind drei Steckverbindermodule 123 vorgesehen, aber es könnte in einer anderen Ausführung selbstverständlich auch irgendeine andere Anzahl an Steckverbindermodulen 123 vorgesehen sein.

Jedes der Steckverbindermodule 123 besitzt einen Kontaktträger 122 mit je zwei Kontaktkammern 128. In der Zeichnung ist jedoch nur eine dieser Kontaktkammern 128 zu sehen, weil die anderen mit Hochstromsteckkontakten 121 bestückt sind. Schließlich sind die beiden äußeren Kontaktträger 122 vollständig, d.h. in diesem Fall mit zwei Hochstromsteckkontakten 121, bestückt. Der mittlere Kontaktträger 122 ist teilweise bestückt, nämlich mit einem Hochstromgegensteckkontakt 221, während die letzte Kontaktkammer 128 zur Aufnahme eines weiteren Steckkontakts 100 vorerst noch frei geblieben ist. Die Kontaktkammern 128 der Kontaktträger 122 sind zueinander gleichförmig ausgeführt.

Die Fig. 1c und 1d zeigen den vorgenannten weiteren Steckkontakt 100, der zum Einführen in die letzte noch unbestückte Kontaktkammer 128 vorgesehen ist. Dieser ist in die Kontaktkammer 128 aufnehmbar und darin durch den Kontaktträger 122 haltbar, unterscheidet sich aber von den vorgenannten Hochstromsteckkontakten 121 insbesondere dadurch, dass er zwar einen Haltebereich 108 besitzt, der jedoch massiv ausgeführt ist, so dass der weitere Steckkontakt 100 keinen Kabelanschlussbereich besitzt.

Der weitere Steckkontakt 100 besitzt zudem einen als Kontaktstift 101 ausgeführten Steckbereich. Der Kontaktstift 101 besitzt eine umlaufende Nut 106 mit einer steckseitigen Haltefläche 107, die in der vergrößerten Darstellung in Fig. 1d besonders gut zu sehen und bezeichnet ist.

Die Fig. 2a zeigt ein Gegensteckverbindergehäuse 20 eines Gegensteckverbinders 2, der gemeinsam mit dem vorgenannten Steckverbinder 1 Bestandteil des besagten Hochstromsteckverbindersystems ist. Das Gegensteckverbindergehäuse 20, bei dem es sich um ein Tüllengehäuse handelt, ist zwar nicht zwingend für die Funktion des Hochstromsteckverbindersystems erforderlich, jedoch in der hier gezeigten Ausführung ein sinnvoller sicherheitstechnischer und schützender optionaler Bestandteil des Gegenssteckverbinders 2 und damit des Hochstromsteckverbindersystems. Das Gegensteckverbindergehäuse 20 besteht aus Kunststoff, besitzt einerseits einen Kabelauslass mit einem Kabelabgang 21 und andererseits eine rechteckige Stecköffnung 28, in welche ein im Folgenden gezeigter Gegensteckereinsatz 22 eingefügt und verrastet werden kann. Zudem besitzt das Gegensteckverbindergehäuse 20 an seinen beiden Längsseiten je zwei Rastzapfen 24 zur Verriegelung mit den beiden Verriegelungsbügeln 14 des Steckverbindergehäuses 10.

Die Fig. 2b zeigt den vorgenannten Gegensteckereinsatz 22. Dieser Gegensteckereinsatz 22 ist als mit als Gegensteckverbindermodulen 223 bestückter Modularrahmen 220 ausgeführt. Somit handelt es sich um einen modularen Gegensteckereinsatz 22. In der vorliegenden Ausführung sind drei Gegensteckverbindermodule 223 vorgesehen, aber es könnte in einer anderen Ausführung selbstverständlich auch irgendeine andere Anzahl an Gegensteckverbindermodulen 223 vorgesehen sein.

Jedes der Gegensteckverbindermodule 223 besitzt einen Gegenkontaktträger 222 mit je zwei Gegenkontaktkammern 228. In der Zeichnung ist jedoch nur eine dieser Gegenkontaktkammern 228 zu sehen, weil die anderen mit Hochstromgegensteckkontakten 221 bestückt sind. Schließlich sind die beiden äußeren Gegenkontaktträger 222 vollständig, d. h. in diesem Fall mit zwei Hochstromgegensteckkontakten 221, bestückt. Der mittlere gegenkontaktträger 222 ist nur teilweise, nämlich mit einem Hochstromgegensteckkontakt 221 bestückt, während die letzte Gegenkontaktkammer 228 zur Aufnahme eines weiteren Gegensteckkontakts 200 vorerst noch frei geblieben ist. Die Gegenkontaktkammern 228 der Gegenkontaktträger 222 sind zueinander gleichförmig ausgeführt.

Die Fig. 2c zeigt den vorgenannten weiteren Gegensteckkontakt 200, der zur Einführung in die noch unbestückte Gegenkontaktkammer 228 vorgesehen ist. Dieser ist in der Gegenkontaktkammer 228 aufnehmbar und darin durch den Gegenkontaktträger 222 haltbar, unterscheidet sich aber von den vorgenannten Hochstromgegensteckkontakten 221 insbesondere dadurch, dass er zwar einen Haltebereich 208 besitzt, der jedoch massiv ausgeführt ist, so dass der weitere Gegensteckkontakt 200 keinen Kabelanschlussbereich besitzt.

Der weitere Gegensteckkontakt 200 besitzt zudem einen als Kontaktbuchse 201 ausgeführten Steckbereich. Die Kontaktbuchse 201 besitzt mehrere Schlitze 206, durch die Lamellen 209 mit endseitigen, nach innen gerichteten Rasthaken 207 (in der Fig. 3b zu sehen) versehen sind.

Die Fig. 3a zeigt den weiteren Steckkontakt 100 in einer Vergrößerung. Die Haltefläche 107 der umlaufenden Nut 106 ist dabei verdeckt.

Die Fig. 3b zeigt den weiteren Gegensteckkontakt 200 in einer Vergrößerung. Durch einen segmentartigen Schnitt, rechts oben in der Zeichnung, ist der Rasthaken 207 mit eine Aufgleitschrägen 2072 und einer zur Steckrichtung geneigten Rastfläche 2071 gut zu sehen.

Aus den Fig. 3a und 3b geht für den Fachmann somit klar hervor, dass die Einzeltrennkraft deutlich höher ist als die Einzelsteckkraft. Schließlich gleitet beim Stecken die in der Fig. 3a rechts dargestellte Aufgleitrundung (nicht bezeichnet) des weiteren Steckkontakts an der Aufgleitschrägen 2072 des weiteren Gegensteckkontakts 200 entlang und biegt dessen Lamellen 209 über einen der Form der Rundungen entsprechend großen Teil des Steckweges auseinander.

Dagegen ist derjenige Teil des Ziehwegs, bei dem die Haltefläche 107 des weiteren Steckkontakts 100 beim Ziehen aus dem weiteren Gegenkontakt 200 die Lamellen 209 des weiteren Gegenkontakts 200 über dessen jeweilige Rastflächen 2071 auseinander drückt, deutlich geringer. Der weitere Steckkontakt muss aber auf diesem kurzen Wegstück - gemäß dem Energieerhaltungssatz - zumindest die gleiche mechanische Energie aufbringen. Bereits dadurch ist - abgesehen von diesen Effekt noch verstärkenden Reibungskräften - die Einzeltrennkraft bereits wesentlich höher als die vorgenannte Einzelsteckkraft, weil die Einzelsteckkraft zur Aufbringung der selben mechanischen Spannenergie der Lamellen schließlich einen wesentlich größeren Wegabschnitt zur Verfügung hat.

Die Fig. 4 zeigt den weiteren Steckkontakt 100 und den weiteren Gegensteckkontakt 200 im gesteckten Zustand in einer Schnittdarstellung. Es ist leicht erkennbar, dass die Rasthaken 207 mit ihren gegen die Steckrichtung geneigten Rastflächen 2071 die Haltefläche 107 der Nut 106 (hier nicht bezeichnet) hintergreifen. Zum Trennen müsste also eine entsprechende Einzeltrennkraft aufgebracht werden.

Die Fig. 5a und 5b sowie 6a und 6b zeigen ein gestecktes Hochstromsteckverbindersystem, aufweisend den Steckverbinder 1 und den Gegensteckverbinder 2 in zwei verschiedenen Schnittdarstellungen jeweils mit und ohne Hochstromsteckkontaktpaar, bestehend aus dem Hochstromsteckkontakt 121 und dem Hochstromgegensteckkontakt 221.

In den Fig. 5a und 5b ist besonders gut zu sehen, wie die Lamellen 209 des weiteren Gegensteckkontakts 200 den Kontaktstift 101 des weiteren Steckkontakts 100 im Bereich seiner Nut 106 allseitig umgreifen. In den Fig. 6a und 6b ist gut zu sehen, wie die Rasthaken 207 der Lamellen 209 in die Nut 106 eingreifen.

Weiterhin ist gut erkennbar, dass die Kontaktkammern 128 zueinander gleichartig ausgeführt sind, unabhängig davon, ob ein Hochstromsteckkontakt 121 oder ein weiterer Steckkontakt 100 darin eingefügt ist. Genauso ist erkennbar, dass die Gegenkontaktkammern 228 zueinander gleichartig ausgeführt sind, unabhängig davon, ob ein Hochstromgegensteckkontakt 221 oder ein weiterer Gegensteckkontakt 200 darin eingefügt ist.

### Bezugszeichenliste

- 1: Steckverbinder
- 10: Steckverbindergehäuse
- 11: Kabelabgang
- 12: Steckereinsatz
- 18: Stecköffnung
- 121: Hochstromsteckkontakte
- 122: Kontaktträger
- 123: Steckverbindermodule
- 128: Kontaktkammern
- 100: weiterer Steckkontakt
- 101: Steckbereich, Kontaktstift
- 106: Nut
- 107: Haltefläche
- 108: Haltebereich

- 2: Gegensteckverbinder
- 20: Gegensteckverbindergehäuse
- 21: Kabelabgang
- 22: Gegensteckereinsatz
- 28: Stecköffnung
- 221: Hochstromgegensteckkontakte
- 222: Gegenkontaktträger
- 223: Gegensteckverbindermodule
- 228: Gegenkontaktkammern
- 200: weiterer Gegensteckkontakt
- 201: Steckbereich, Kontaktbuchse
- 206: Schlitze
- 207: Rasthaken
- 2071: Rastfläche
- 2072: Aufgleitschräge
- 208: Haltebereich
- 209: Lamellen

## Patentansprüche

1. Hochstromsteckverbindersystem,
aufweisend einen Steckverbinder (1) und einen Gegensteckverbinder (2), welche sowohl miteinander steckbar als auch unter einer Gesamttrennkraft voneinander trennbar sind,
wobei der Steckverbinder (1) mehrere zueinander gleichartige Hochstromsteckkontakte (121) aufweist, und wobei der Gegensteckverbinder (2) mehrere mit den Hochstromsteckkontakten (121) steckbare Hochstromgegensteckkontakte (221) aufweist,
wobei im gesteckten Zustand jeder der Hochstromsteckkontakte (121) mit jeweils einem der Hochstromgegensteckkontakte (221) zur Übertragung elektrischer Energie mechanisch und elektrisch leitend zu jeweils einem Hochstromsteckkontaktpaar verbunden ist,
wobei der Steckverbinder (1) einen weiteren Steckkontakt (100) besitzt und dass der Gegensteckverbinder (2) einen weiteren Gegensteckkontakt (200) besitzt,
wobei der weitere Steckkontakt (100) und der weitere Gegensteckkontakt (200) miteinander unter Aufbringung einer Einzelsteckkraft steckbar und im gesteckten Zustand unter Aufbringung einer Einzeltrennkraft wieder voneinander trennbar und somit gemeinsam zur Erzeugung eines vorgegebenen Betrages der besagten Gesamttrennkraft eingerichtet sind, wobei die besagte Einzeltrennkraft mindestens das 1,5-fache der besagten Einzelsteckkraft beträgt,
wobei der weitere Steckkontakt (100) und der weitere Gegensteckkontakt (200) im gesteckten Zustand aneinander verrastet sind,
wobei sowohl die Hochstromsteckkontakte (121) als auch die Hochstromgegensteckkontakte (221) aus einem oder mehreren elektrisch leitfähigen Material(ien), insbesondere einem oder mehreren Metall(en) bestehen und jeweils einen kabelanschlussseitigen Kabelanschlussbereich und einen steckseitigen Hochstromsteckbereich zum gegenseitigen steckenden mechanischen und elektrisch leitenden Verbinden besitzen,
wobei der weitere Steckkontakt (100) aus einem oder mehreren elektrisch nichtleitfähigen Material(ein), beispielsweise Kunststoff(en), besteht und einen steckseitigen Steckbereich (101) in Form eines Kontaktstifts (101) aufweist, aber keinen kabelanschlussseitigen Kabelanschlussbereich besitzt,
wobei der weitere Gegensteckkontakt (200) aus einem oder mehreren elektrisch nichtleitfähigen Material(ein), beispielsweise Kunststoff(en), besteht und einen steckseitigen Steckbereich (201) in Form einer Kontaktbuchse (201) aufweist, aber keinen kabelanschlussseitigen Kabelanschlussbereich besitzt,
wobei der Kontaktstift (101) und die Kontaktbuchse (201) zum gegenseitigen mechanischen steckenden Verbinden ausgestaltet sind,
wobei die Kontaktbuchse (201) mehrere Schlitze (206) aufweist, wodurch in Steckrichtung weisende Lamellen (209) gebildet sind, die an ihren steckseitigen Enden radial nach Innen gerichtete Rasthaken (207) aufweisen,
wobei der in Steckrichtung weisende Kontaktstift (101) eine umlaufende Nut (106) besitzt, die eine steckseitige Haltefläche (107) besitzt, welche im Wesentlichen senkrecht, also in einer Winkelbeziehung von zwischen 80° und 100°, insbesondere in einer Winkelbeziehung von zwischen 85° und 95° oder zwischen 95° und 105° und idealerweise in einem rechten Winkel von 90° zur Steckrichtung ausgerichtet ist,
wobei die Rasthaken (207) im gesteckten Zustand die Haltefläche (107) hintergreifen,
wobei der Steckverbinder (1) mindestens einen Kontaktträger (122) besitzt, der aus einem elektrisch isolierenden Material gebildet ist und in dem - oder in denen insgesamt - für jeden der besagten Hochstromsteckkontakte (121) und zudem auch für den besagten weiteren Steckkontakt (100) jeweils eine Kontaktkammer (128) angeordnet ist,
wobei der Gegensteckverbinder (2) mindestens einen Gegenkontaktträger (222) aus einem elektrisch isolierenden Material besitzt, in dem - oder in denen insgesamt - für jeden der besagten Hochstromgegensteckkontakte (221) und zudem auch für den besagten weiteren Gegensteckkontakt (200) jeweils eine Gegenkontaktkammer (228) angeordnet ist,
wobei die Kontaktkammern (128) des Steckverbinders (1) zueinander gleichförmig ausgeführt sind,
wobei die Gegenkontaktkammern (228) des Gegensteckverbinders (2) zueinander gleichförmig ausgeführt sind
wobei der mindestens eine Kontaktträger (122) eine Kabelanschlussseite und eine der Kabelanschlussseite gegenüberliegende Steckseite besitzt, und die Kontaktkammern (128) als Durchgangsöffnungen ausgeführt sind, welche die Kabelanschlussseite mit der Steckseite verbinden,
wobei der mindestens eine Gegenkontaktträger (222) ein Gegenkabelanschlussseite und eine der Gegenkabelanschlussseite gegenüberliegende Gegensteckseite besitzt, und dass die Gegenkontaktkammern (228) ebenfalls als Durchgangsöffnungen ausgeführt sind, welche die Gegenkabelanschlussseite mit der Gegensteckseite verbinden
wobei der Steckverbinder (1) ein Steckverbindergehäuse (10) aus Kunststoff aufweist, mit einem Kabelauslass mit einem Kabelabgang (11) und einer rechteckigen Stecköffnung (18), in die ein den oder die Kontaktträger (122) aufweisender Steckereinsatz (12) eingefügt und verrastet ist,
wobei der Gegensteckverbinder (2) ein Gegensteckverbindergehäuse (20) aus Kunststoff aufweist, mit einem Kabelauslass mit einem Kabelabgang (21) und einer rechteckigen Stecköffnung (28), in die ein den oder die Gegenkontaktträger (222) aufweisender Gegensteckeinsatz (22) eingefügt und verrastet ist, wobei der Steckverbinder (1) sechs Kontaktkammern (128) in einer 3x2-Anordnung aufweist,
wobei der Gegensteckverbinder (2) sechs Gegenkontaktkammern (228) in einer 3x2-Anordnung aufweist,
wobei der Kontaktstift (101) in einer Reihe zwischen zwei Hochstromsteckkontakten (121) angeordnet ist und
wobei die Kontaktbuchse (201) in einer Reihe zwischen zwei Hochstromgegensteckkontakten (221) angeordnet ist .

2. Hochstromsteckverbindersystem gemäß Anspruch 1, **dadurch gekennzeichnet, dass** jedes Hochstromsteckkontaktpaar im gesteckten Zustand zur Übertragung von Stromstärken von mindestens 10 A ("Ampere"), bevorzugt mindestens bis zu 20 A, besonders bevorzugt mindestens bis zu 40 A, insbesondere mindestens bis zu 60 A, beispielsweise mindestens bis zu 80 A und insbesondere sogar mindestens bis zu 100 A oder gar mehr ausgelegt ist.

3. Hochstromsteckverbindersystem gemäß einem der vorstehenden Ansprüche, **dadurch gekennzeichnet, dass** die besagte Einzeltrennkraft mindestens 75 N ("Newton"), beispielsweise mindestens 85 N und bevorzugt gar 97 N und insbesondere sogar mehr, z.B. mehr als 100 N und ggf. auch 110 N und mehr, also beispielsweise 120 N und mehr beträgt.

4. Hochstromsteckverbindersystem gemäß einem der vorstehenden Ansprüche, **dadurch gekennzeichnet, dass** die besagten Hochstromsteckkontakte (121) sowie der oder die besagte(n) weitere(n) Steckkontakt(e) (100) jeweils in einer der Kontaktkammern (128) des Steckverbinders (1) angeordnet und darin gehalten sind, und dass die besagten Hochstromgegensteckkontakte (221) und der oder die besagte(n) weitere(n) Gegensteckkontakt(e) (200) jeweils in einer der Gegenkontaktkammern (228) des Gegensteckverbinders (2) angeordnet und darin gehalten sind.

5. Hochstromsteckverbindersystem gemäß Anspruch 1, **dadurch gekennzeichnet, dass** die Rasthaken (207) jeweils eine Aufgleitschräge (2072) und eine Rastfläche (2071) besitzen, wobei die Rastfläche (2071) in einer Winkelbeziehung von zwischen 30° und 90°, bevorzugt zwischen 40° und 50° oder zwischen 55° und 65°, besonders bevorzugt zwischen 42,5° und 47,5° oder 57,5° und 62,5°, also beispielsweise im Winkel von 45° oder im Winkel von 60° zur Steckrichtung steht.

6. Hochstromsteckverbindersystem gemäß Anspruch 1, wobei das Steckverbindergehäuse (10) an seinen einander gegenüberliegenden Schmalseiten je einen Verriegelungsbügel (14) zur Verriegelung mit dem Gegensteckverbindergehäuse (20) aufweist,
wobei Gegensteckverbindergehäuse (20) an seinen beiden Längsseiten je zwei Rastzapfen (24) zur Verriegelung mit den beiden Verriegelungsbügeln (14) aufweist.

## Claims

1. High-current connector system,
comprising a connector (1) and a mating connector (2), which can be both plugged together and separated from one another by applying a total separation force,
wherein the connector (1) comprises a plurality of high-current plug contacts (121) of the same type, and wherein the mating connector (2) comprises a plurality of high-current mating contacts (221) capable of being mated with the high-current plug contacts (121),
wherein, in the mated state, each of the high-current mating contacts (121) is connected mechanically and electrically conductively to one of the high-current mating contacts (221) to form a high-current contact pair for the transmission of electrical energy,
wherein the plug connector (1) has a further plug contact (100) and the mating plug connector (2) has a further mating plug contact (200),
wherein the further plug contact (100) and the further mating plug contact (200) can be mated with one another by applying an individual mating force and, when mated, can be separated from one another again by applying an individual separation force, and are thus arranged to jointly generate a predetermined amount of the said total separation force, wherein the said individual separation force is at least 1.5 times the said individual mating force,
wherein the further plug contact (100) and the further mating plug contact (200) are interlocked with one another in the mated state,
wherein both the high-current plug contacts (121) and the high-current mating contacts (221) consist of one or more electrically conductive materials, in particular one or more metals, and each possess a cable connection region on the cable connection side and a high-current plug region on the plug side for mutual mechanical and electrically conductive connection when plugged together,
wherein the further plug contact (100) consists of one or more electrically non-conductive materials, for example plastics, and has a plug-side plug region (101) in the form of a contact pin (101), but does not have a cable connection-side cable connection region,
wherein the further mating contact (200) consists of one or more electrically nonconductive materials, for example plastics, and comprises a plug-side plug region (201) in the form of a contact socket (201), but has no cable connection-side cable connection region,
wherein the contact pin (101) and the contact socket (201) are designed for mutual mechanical plug-in connection,
wherein the contact socket (201) comprises plural slots (206), thereby forming lamellae (209) facing in the insertion direction, which have radially inwardly directed latching hooks (207) at their insertion-side ends,
wherein the contact pin (101) facing in the insertion direction has a circumferential groove (106) which has a retaining surface (107) on the insertion side, which is aligned substantially perpendicular, i.e. at an angle of between 80° and 100°, in particular at an angle of between 85° and 95° or between 95° and 105°, and ideally at a right angle of 90°, to the insertion direction,
whereby the latching hooks (207) engage behind the retaining surface (107) in the mated state,
wherein the connector (1) comprises at least one contact carrier (122) formed from an electrically insulating material, and in which - or in which in total - a contact chamber (128) is arranged, respectively, for each of the said high-current plug contacts (121) and also for the said further plug contact (100),
wherein the mating connector (2) comprises at least one mating contact carrier (222) made of an electrically insulating material, in which - or in which in total - a mating contact chamber (228) is arranged, respectively, for each of the said high-current mating contacts (221) and also for the said further mating contact (200),
wherein the contact chambers (128) of the connector (1) are designed to be uniform with respect to one another,
wherein the mating contact chambers (228) of the mating connector (2) are designed uniform with respect to one another
wherein the at least one contact carrier (122) has a cable connection side and a mating side opposite the cable connection side, and the contact chambers (128) are designed as through-holes which connect the cable connection side to the mating side,
wherein the at least one mating contact carrier (222) has a mating cable connection side and a mating plug side opposite the mating cable connection side, and wherein the mating contact chambers (228) are likewise designed as through-holes which connect the mating cable connection side to the mating plug side,
wherein the connector (1) comprises a connector housing (10) made of plastic, having a cable outlet with a cable exit (11) and a rectangular insertion opening (18), into which a plug insert (12) comprising the contact carrier(s) (122) is inserted and locked in place,
wherein the mating connector (2) comprises a mating connector housing (20) made of plastic, with a cable outlet comprising a cable exit (21) and a rectangular mating opening (28), into which a mating insert (22) comprising the mating contact carrier(s) (222) is inserted and latched,
wherein the connector (1) comprises six contact chambers (128) in a 3x2 arrangement,
wherein the mating connector (2) comprises six mating contact chambers (228) in a 3x2 arrangement,
wherein the contact pin (101) is arranged in a row between two high-current mating contacts (121) and
wherein the contact socket (201) is arranged in a row between two high-current mating contacts (221).

2. High-current connector system according to claim 1, **characterised in that** each high-current contact pair, when mated, is configured to transmit currents of at least 10 A ('amperes'), preferably at least up to 20 A, more preferably at least up to 40 A, and in particular at least up to 60 A, for example at least up to 80 A and, in particular, even at least up to 100 A or even more.

3. High-current plug connector system according to one of the preceding claims, **characterised in that** the said individual separation force is at least 75 N ("Newton"), for example at least 85 N and preferably even 97 N and in particular even more, e.g. more than 100 N and, where applicable, also 110 N and more, i.e. for example 120 N and more.

4. High-current connector system according to one of the preceding claims, **characterised in that** said high-current plug contacts (121) as well as said further plug contact(s) (100) are each arranged, respectively, in one of the contact chambers (128) of the connector (1) and held therein, and that said high-current mating contacts (221) and said one or more further mating contacts(200) are each arranged, respectively, in one of the mating contact chambers (228) of the mating connector (2) and are held therein.

5. High-current connector system according to claim 1, **characterised in that** the latching hooks (207) each have a sliding ramp (2072) and a latching surface (2071), wherein the latching surface (2071) is at an angular relationship of between 30° and 90°, preferably between 40° and 50° or between 55° and 65°, particularly preferably between 42.5° and 47.5° or 57.5° and 62.5°, i.e. for example at an angle of 45° or at an angle of 60° to the insertion direction.

6. High-current connector system according to claim 1, wherein the connector housing (10) has, on each of its opposing narrow sides, a locking bar (14) for locking with the mating connector housing (20),
wherein the mating connector housing (20) has two latching pins (24) on each of its two long sides for locking with the two locking brackets (14).

## Revendications

1. Système de connecteur à courant élevé,
comprenant un connecteur (1) et un contre-connecteur (2), qui peuvent être connectés l'un à l'autre et séparés l'un de l'autre sous l'effet d'une force de séparation totale,
le connecteur (1) comportant plusieurs contacts à courant élevé (121) de même type, et le contre-connecteur (2) comportant plusieurs contre-contacts à courant élevé (221) pouvant être enfichés avec les contacts à courant élevé (121),
chacun des contacts à courant élevé (121) étant, à l'état enfiché, relié mécaniquement et de manière électriquement conductrice à l'un des contre-contacts à courant élevé (221) pour la transmission d'énergie électrique, formant ainsi une paire de contacts à courant élevé,
le connecteur (1) comportant un autre contact mâle (100) et le contre-connecteur (2) comportant un autre contact femelle (200),
l'autre contact mâle (100) et l'autre contact femelle (200) pouvant être enfichés l'un dans l'autre en appliquant une force d'enfichage individuelle et pouvant être séparés l'un de l'autre à l'état enfiché en appliquant une force de séparation individuelle, et sont ainsi agencés pour générer conjointement une valeur prédéfinie de ladite force de séparation totale, ladite force de séparation individuelle étant au moins égale à 1,5 fois ladite force d'enfichage individuelle,
l'autre contact mâle (100) et l'autre contact femelle (200) étant encliquetés l'un dans l'autre à l'état connecté,
les contacts à courant élevé (121) ainsi que les contre-contacts à courant élevé (221) étant constitués d'un ou plusieurs matériaux électriquement conducteurs, en particulier d'un ou plusieurs métaux, et possédant chacun une zone de raccordement côté câble et une zone d'enfichage à courant élevé côté enfichage pour une connexion mutuelle par enfichage, mécanique et électriquement conductrice,
l'autre contact mâle (100) étant constitué d'un ou plusieurs matériaux électriquement non conducteurs, par exemple de une ou plusieurs matières plastiques, et présentant une zone d'enfichage (101) côté enfichage sous la forme d'une broche de contact (101), mais ne possédant pas de zone de raccordement côté raccordement de câble,
l'autre contact femelle (200) étant constitué d'un ou de plusieurs matériaux électriquement non conducteurs, par exemple de plastique(s), et présentant une zone d'accouplement côté connecteur (201) sous la forme d'une douille de contact (201), mais ne comportant pas de zone de raccordement de câble côté raccordement de câble,
la broche de contact (101) et la douille de contact (201) étant conçues pour s'emboîter mécaniquement l'une dans l'autre,
la douille de contact (201) comportant plusieurs fentes (206) qui forment des lamelles (209) orientées dans la direction d'enfichage, lesquelles présentent, à leurs extrémités côté enfichage, des crochets d'encliquetage (207) dirigés radialement vers l'intérieur,
la broche de contact (101) orientée dans la direction d'enfichage comportant une rainure périphérique (106) qui présente une surface de retenue (107) côté enfichage, laquelle est orientée essentiellement perpendiculairement, c'est-à-dire selon un angle compris entre 80° et 100°, en particulier selon un angle compris entre 85° et 95° ou entre 95° et 105°, et idéalement à angle droit (90°) par rapport à la direction d'insertion,
les crochets d'encliquetage (207) s'engageant derrière la surface de retenue (107) à l'état enfiché,
le connecteur (1) comportant au moins un support de contact (122) formé d'un matériau électriquement isolant et dans lequel - ou dans lesquels au total - est disposée respectivement une chambre de contact (128) pour chacun desdits contacts à courant élevé (121) ainsi que pour ledit autre contact mâle (100),
le contre-connecteur (2) comportant au moins un support de contact complémentaire (222) en un matériau électriquement isolant, dans lequel - ou dans lesquels au total - est disposée respectivement une chambre de contact complémentaire (228) pour chacun desdits contre-contacts à courant élevé (221) et également pour ledit autre contact femelle (200),
les chambres de contact (128) du connecteur (1) étant conçues de manière uniforme les unes par rapport aux autres,
les chambres de contact complémentaires (228) du contre-connecteur (2) étant conçues de manière uniforme les unes par rapport aux autres
dans lequel le au moins un support de contact (122) comporte un côté raccordement de câble et un côté enfichable opposé au côté raccordement de câble, et les chambres de contact (128) sont réalisées sous forme d'ouvertures traversantes qui relient le côté raccordement de câble au côté enfichable,
le au moins un support de contacts opposé (222) comportant un côté de raccordement de câble opposé et un côté d'enfichage opposé situé à l'opposé du côté de raccordement de câble, et les chambres de contacts opposées (228) étant également réalisées sous forme d'ouvertures traversantes qui relient le côté de raccordement de câble opposé au côté d'enfichage opposé
le connecteur (1) comportant un boîtier de connecteur (10) en matière plastique, muni d'une sortie de câble avec une sortie de câble (11) et d'une ouverture d'enfichage rectangulaire (18), dans laquelle un insert de connecteur (12) comportant le ou les supports de contact (122) est inséré et encliqueté,
le contre-connecteur (2) comportant un boîtier de connecteur complémentaire (20) en matière plastique , avec une sortie de câble comportant une sortie de câble (21) et une ouverture d'insertion rectangulaire (28), dans laquelle un insert de connecteur complémentaire (22) comportant le ou les supports de contacts complémentaires (222) est inséré et encliqueté,
le connecteur (1) comportant six chambres de contact (128) disposées selon une configuration 3x2,
le contre-connecteur (2) comportant six chambres de contact complémentaires (228) disposées selon une configuration 3x2,
la broche de contact (101) étant disposée en ligne entre deux contacts à courant élevé (121) et
la douille de contact (201) étant disposée en ligne entre deux contre-contacts à courant élevé (221).

2. Système de connecteurs à courant élevé selon la revendication 1, **caractérisé en ce que** chaque paire de contacts de connecteur à courant élevé, à l'état connecté, est conçue pour transmettre des intensités de courant d'au moins 10 A (« ampères »), de préférence d'au moins 20 A, de manière particulièrement préférée d'au moins 40 A, et notamment d'au moins 60 A, par exemple au moins jusqu'à 80 A et en particulier même au moins jusqu'à 100 A, voire plus.

3. Système de connecteur à courant élevé selon l'une des revendications précédentes, **caractérisé en ce que** ladite force de séparation individuelle est d'au moins 75 N (« newtons »), par exemple d'au moins 85 N et de préférence même de 97 N et en particulier même plus, par exemple plus de 100 N et le cas échéant également 110 N et plus, c'est-à-dire par exemple 120 N et plus.

4. Système de connecteur à courant élevé selon l'une des revendications précédentes, **caractérisé en ce que** lesdits contacts à courant élevé (121) ainsi que le ou lesdits autres contacts mâles (100) sont chacun disposés et maintenus dans l'une des chambres de contact (128) du connecteur (1), et **en ce que** lesdits contre-contacts à courant élevé (221) et le ou lesdits autres contacts femelles (200) sont chacun disposés et maintenus dans l'une des chambres de contacts complémentaires (228) du contre-connecteur (2).

5. Système de connecteur à courant élevé selon la revendication 1, **caractérisé en ce que** les crochets d'encliquetage (207) possèdent chacun une surface de glissement (2072) et une surface d'encliquetage (2071), la surface d'encliquetage (2071) formant un angle compris entre 30° et 90°, de préférence entre 40° et 50° ou entre 55° et 65°, de manière particulièrement préférée entre 42,5° et 47,5° ou entre 57,5° et 62,5°, c'est-à-dire par exemple à un angle de 45° ou à un angle de 60° par rapport à la direction d'enfichage.

6. Système de connecteur à courant élevé selon la revendication 1, dans lequel le boîtier de connecteur (10) comporte, sur chacun de ses côtés étroits opposés, un étrier de verrouillage (14) destiné à se verrouiller avec le boîtier de connecteur complémentaire (20),
le boîtier de connecteur complémentaire (20) comportant, sur chacun de ses deux côtés longitudinaux, deux ergots d'encliquetage (24) destinés à s'encliqueter avec les deux étriers de verrouillage (14).
